# EUROPÄISCHE PATENTSCHRIFT

(11) **EP 0 366 948 B1**
(45) Veröffentlichungstag und Bekanntmachung des Hinweises auf die Patenterteilung: **14.04.1993**
(21) Anmeldenummer: 89118247.9
(22) Anmeldetag: 02.10.1989
(51) Int. Cl.: D01G 15/24

(54) **Wanderdeckelanordnung für eine Karde**
Revolving flat for a card
Chapeau marchant pour une carde

(30) Priorität: 06.10.1988 DE 3834040
(43) Veröffentlichungstag der Anmeldung: 09.05.1990
(73) Patentinhaber: MASCHINENFABRIK RIETER AG, CH-8406 Winterthur (CH)
(72) Erfinder: Hauschild, Werner, CH-8636 Dürnten (CH); Nitschke, Heinz, CH-8405 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- FR-A- 635 567
- FR-A- 1 432 282
- FR-A- 2 259 167
- US-A- 3 995 351
- US-A- 4 079 483

## Beschreibung

Die vorliegende Erfindung betrifft eine Karde mit einer Wanderdeckelanordnung, bei der im Betrieb die Wanderdeckel in einer geschlossenen Schleife kontinuierlich umlaufen und nach Vorbeilaufen am Nadelbeschlag des Tambours umgelenkt werden und an einer Reinigungsvorrichtung vorbeilaufen, wonach sie wieder umgelenkt werden und ihre Zusammenarbeit mit dem Tambour wieder aufnehmen.

Solche Wanderdeckelanordnung sind bei modernen Karden häufig anzutreffen. Durch die Reinigungsvorrichtung werden die durch die Kardierarbeit entstehenden und aus Fasern sowie Schmutzteilen bestehenden Abgangsprodukte (Strips) der Karde von den Wanderdeckeln gelöst und entfernt.

Die Wanderdeckel selbst sind üblicherweise an ihren beiden Enden an jeweiligen Ketten befestigt, die von zwei über eine gemeinsame Welle angetriebenen Zahnrädern synchron angetrieben werden und für den Umlauf der Wanderdeckel in der geschlossenen Schleife sorgen. Die Ketten werden während dieser Umlaufbewegung von entsprechenden Führungen geführt.

Trotz der vorhandenen Reinigungsvorrichtung kommt es vor, daß Staub und Fasern sich innerhalb der geschlossenen Schleife ansammeln und an den Umlenkstellen, vornehmlich der Umlenkstelle vor der Reinigungsvorrichtung, zu einer wurstförmigen "Flugrolle" summieren, welche ziemlich groß und dick werden kann. Im Extremfall können Schäden an der Karde auftreten. Auch besteht stets die unerwünschte Gefahr, daß Fasern oder Schmutz, die einmal in die Schleife gedrängt sind, wieder aus der Schleife heraustreten und mit den Wanderdeckeln in den Bereich zwischen Wanderdeckel und Karde getragen werden, wo sie absolut unerwünscht sind, zudem sie während des Aufenthalts innerhalb der Schleife zu relativ festen Gebilden zusammengedreht und ggf. auch mit Schmiermittel kontaminiert werden können, so daß sie nicht nur die Kardierarbeit erschweren, sondern auch zu unerwünschter Verschmutzung des kardierten Vlieses und daher des Kardenbandes führen und das nachfolgende Garnherstellungsverfahren stören können.

Aufgabe der vorliegenden Erfindung ist es, der Ansammlung von Staub und Fasern innerhalb der Schleife mit einfachen Mitteln wirkungsvoll entgegenzuwirken, ohne daß dies zu einer wesentlichen Verkomplizierung der Wanderdeckelanordnung führt.

Um diese Aufgabe zu lösen, wird erfindungsgemäß vorgesehen, daß an der Umlenkstelle vom Tambour zu der Reinigungsvorrichtung und/oder an der Umlenkstelle vor dem Tambour eine eine Saugöffnung aufweisende Saugeinrichtung innerhalb der Schleife angeordnet ist und dort von den Deckeln getragene und in den Innenraum der Schleife gelangende Fasern und Schmutzteilchen absaugt.

Die Saugeinrichtung ist insbesondere ein sich zumindest im wesentlichen über die gesamte Breite der Karde, d.h. die Länge der Wanderdeckel erstreckendes Saugrohr mit einem ebenfalls sich über die Länge der Wanderdeckel erstreckenden, die Saugöffnung bildenden Saugschlitz, wobei eine Saugquelle an einem Ende des Saugrohres anschließbar ist. Dies sind einfache Konstruktionsmerkmale, welche die Aufgabe in eleganter Weise lösen und mit statischen Teilen realisiert werden können.

Die den Saugschlitz bildenden Wandteile des Saugrohrs bilden vorzugsweise im Bereich des Saugschlitzes einen tangential in das einen zumindest im wesentlichen kreisförmigen Querschnitt aufweisende Saugrohr mündenden Zuführkanal. Hierdurch wird die durch den Saugschlitz eintretende Strömung tangential in das Saugrohr eingeführt. Diese tangentiale Strömung in Kombination mit der gleichzeitigen Absaugung des Saugrohrs erzeugt im Saugrohr eine Art helixförmige Strömung, die einerseits die Wände des Rohres sauberhält, andererseits die mitgetragenen Schmutzteilchen stets in Bewegung hält und stets in Richtung der Absaugquelle entlang dieses Rohres abtransportiert. Somit können Schmutzteile in dem erfindungsgemäß glatte Innenwände aufweisenden Saugrohr nicht hängenbleiben und sich nicht ansammeln, so daß ein wartungsfreier Betrieb über einen sehr langen Zeitraum möglich ist.

Die Wanderdeckelanordnung ist vorzugsweise so getroffen, daß die Wanderdeckel durch entsprechende Führung entlang einer zumindest im wesentlichen teilkreisförmigen Bahn an der Umlenkstelle laufen, deren Krümmungszentrum mit der mittleren Längsachse des Saugrohrs zusammenfällt. Hierdurch kann das Saugrohr platzsparend untergebracht werden und zwar erfindungsgemäß an einer Stelle, an der die Saugöffnung den von den Garniturstäben abfallenden Staub direkt absaugen kann. Weiterhin bildet diese Lage des Saugrohrs die Voraussetzung für eine Wanderdeckelanordnung, welche sich dadurch auszeichnet, daß der äußere, den Längsrippen aufweisenden Rückseiten der Wanderdeckel zugewandte Wandbereich des Saugrohrs mit einem nachgiebigen Polsterstoff belegt ist, entlang welchem die innerhalb der Schleife gelegenen Endkanten der Rippen während der Umlaufbewegung streifen. Hierdurch bildet der gepolsterte Wandbereich des Saugrohrs mit den Rippen der Wanderdeckel eine Art Fördereinrichtung, wodurch die an der untersten Stelle der Schleife durch Schwerkraft gelangenden Schmutzteilchen mit den Rippen wieder nach oben um den genannten Wandbereich des Saugrohrs herumtransportiert werden, bis sie an eine Stelle gelangen, wo sie von der tangentialen Strömung in das Saugrohr hinein mitgerissen werden können.

Es ist auch möglich, die gleiche Wirkung dadurch zu erreichen, daß nachgiebige Dichtlippen an den Wanderdeckeln angebracht werden, welche während der Umlaufbewegung der Wanderdeckel entlang des äußeren, den Wanderdeckeln zugewandten Wandbereiches des Saugrohrs streifen. Auch ist es durchaus möglich, die Dichtlippen gleichzeitig mit dem Polsterstoff zu verwenden. Die Dichtlippen bzw. die Dichtwirkung zwischen Rippen und Polsterstoff führen nicht nur zu einem günstigen Transport des zu entfernenden Schmutzes, sondern begrenzen auch die Falschluft-Zuströmmöglichkeiten zu der Saugöffnung, so daß einerseits eine sehr intensive Saugwirkung an der Saugöffnung auftritt, andererseits der Luftverbrauch in Grenzen gehalten werden kann.

Der Saugschlitz ist vorzugsweise in einer Winkellage angeordnet, die bei Anbringung des Saugrohres an der Umkehrstelle vor der Reinigungsvorrichtung und in Richtung der rechten Stirnseite der Karde betrachtet, etwa zwischen den 9.00 Uhr und 11.00 Uhr-Stellungen liegt. Bei dieser Lage des Saugrohres wird nicht nur der angesaugte Schmutz wirksam entfernt, sondern es besteht auch bei Abschaltung der Saugquelle keine Gefahr, daß eventuell im Saugrohr bleibende Schmutzteile aus diesem wieder herausfallen.

Eine besonders bevorzugte Ausführungsform zeichnet sich dadurch aus, daß von der oberen Längskante des Saugschlitzes ein tafelartiges Führungsteil nach oben ragt das zumindest im wesentlichen parallel zu der örtlichen Bewegungsbahn der Wanderdeckel verläuft.

Wenn mit den Wanderdeckeln getragene Schmutzteilchen oder Fasern auch nach der Saugöffnung von den Wanderdeckeln herabfallen, so werden diese Teilchen bzw. Fasern durch die Rippen der Wanderdeckel und dem tafelartigen Führungsteil weiter nach oben transportiert, bis die Rippen der Wanderdeckel oberhalb der oberen Kante des tafelartigen Führungsteils kommen, wo die Fasern und Teilchen dann durch Schwerkraft herabfallen und von den unteren, den Tambour soeben verlassenden Wanderdeckeln wieder gefangen und wieder in den Bereich des Saugschlitzes transportiert werden.

Das Saugrohr selbst wird vorzugsweise hauptsächlich aus zwei Blechteilen zusammengesetzt, nämlich aus einem ersten Teil, welches das tafelartige Führungsteil und ein Teil der Wandung des Saugrohrs bildet, wobei das Führungsteil und das Wandungsteil an einem haarklammerartigen Bereich ineinander übergehen, und aus einem zweiten Teil, das den Rest der Wandung des Saugrohrs bildet und an der Unterkante des Saugschlitzes in einen in das Saugrohrinnere ragende, den Zuführkanal bildenden Steg übergeht. Eine derartige Konstruktion läßt sich preisgünstig herstellen.

Der in das Saugrohrinnere ragende und den Zuführkanal bildende Steg an der Unterkante des Saugschlitzes ist vorzugsweise an diese angelenkt. Hierdurch wird sowohl eine gewisse Einstellung der optimalen Saugwirkung als auch die Möglichkeit des vollständigen Verschließens der Saugöffnung durch eine entsprechende Schwenkbewegung des Steges erreicht. Bei einer Ausführungsvariante wird der Steg an einem Trägerteil montiert, das an einem der Unterkante des Saugschlitzes benachbarten Wandbereich verschiebbar ist. Auch hier kann die Größe der Saugöffnung geändert werden und diese gegebenenfalls verschlossen werden.

Es wird auf jeden Fall bevorzugt, wenn eine Einrichtung zum Verschließen der Saugöffnung vorgesehen ist, da die Saugeinrichtung aufgrund der relativ kleinen Mengen an Fasern und Schmutz, die in einem bestimmten Zeitraum in die Schleife eindringen, nicht ständig in Betrieb sein muß.

Der Vollständigkeit halber sollte kurz auf die FR-A-2 259 169 hingewiesen werden, welche eine Karde mit einer Absaugdüse zeigt. Bei dieser bekannten Karde dient die Absaugdüse der Entfernung von an einer Walze haftenden Schmutzteile, welche mit Hilfe einer weiteren Reinigungswalze weggebürstet werden. Die Absaugdüse ist nicht für eine Wanderdeckelanordnung gedacht, welche bei der französischen Schrift gar nicht vorhanden ist.

Eine Karde mit einer Wanderdeckelanordnung ist jedoch in der US-A-3 995 351 gezeigt. Bei dieser Karde ist keine Reinigungsvorrichtung vorgesehen, sondern es sind Mittel vorgesehen, um das Abblasen von Luft durch jeden Zwischenraum zwischen benachbarten, die umlaufenden Abdeckungen bildenden Flacheisen zu verhindern und Platten mit einer minimalen Breite zum Abdecken des zugehörigen Zwischenraumes zu verwenden, um das Abblasen vollständig zu verhindern. Hierdurch soll der Eintritt von Flugfasern unterbunden werden.

Die Erfindung wird nachfolgend anhand der Zeichnung näher erläutert, in welcher
- Fig. 1: eine schematische Stirnansicht einer Karde darstellt,
- Fig. 2: eine vergrößerte Darstellung des Bereiches II der Karde gemäß Fig. 1, der einen Umlenkstelle der Wanderdeckel zeigt,
- Fig. 3: eine Darstellung des Saugrohres entsprechend der Fig. 2, jedoch nur mit schematischen Darstellungen der Rippenteile der Wanderdeckel zeigt,
- Fig. 4: eine Ansicht der Fig. 3, jedoch von einer Ausführungsvariante zeigt,
- Fig. 5: eine Ansicht entsprechend den Fig. 3 oder 4, jedoch von einer weiteren Ausführungsvariante zeigt, und
- Fig. 6: eine weitere Ansicht entsprechend den Fig. 3, 4 oder 5, jedoch von einer noch weiteren Ausführungsvariante zeigt.

Fig. 1 zeigt eine Seitenansicht einer Karde 11, bei der aus einem Flockenspeiser 12 kommende Flocken in Form einer Watte 13 zwischen einer Speisewalze 14 und einer Muldenplatte 15 gespeist und in Form von vereinzelten Baumwollfasern von einem Briseur 16 übernommen werden. Die Baumwollfasern werden dann vom Briseur 16 auf den Tambour 17 übergeben und bewegen sich zunächst an stationären Deckeln 18 vorbei bis sie im Bereich der sogenannten Wanderdeckelanordnung 19 kommen.

Nach der Wanderdeckelanordnung werden die ausgekämmten Baumwollfasern von einem Abnehmer 21 übernommen und über ein Querband 22 zu einem Faserband 23 zusammengeführt, das anschließend über einen Trichter 24, Meßwalzen 25 und eine Umlenkwalze 26 in eine Kanne 27 abgelegt wird. Die Wanderdeckelanordnung 19 besteht aus einzelnen Deckeln 28, die wie ebenfalls aus der Fig. 2 zu ersehen ist, an ihren Enden von jeweiligen Ketten 29 getragen und entsprechend dem Pfeil 30 umlaufen. Jeder Deckel 28 trägt eine Deckelgarnitur aus feinen Drähten, die in der Fig. 2 bei 32 gezeigt sind. Im unteren Trum der umlaufenden Kette sind die Stacheln nach unten in Richtung des eine ähnliche Stachelgarnitur tragenden Tambours gerichtet, so daß im oberen Trum die Stachelgarnituren nach außen und oben weisen. Durch die zwischen Wanddeckel und Tambour erfolgende Kämmwirkung werden einige Fassern von den Stachelgarnituren der Wanderdeckel aufgenommen, zusammen mit Verunreinigungen. Diese Faseransammlungen auf den Wanderdeckeln bilden sogenannte Strips, die von den Wanderdeckeln entfernt werden müssen. Zu diesem Zweck dienen der Kamm 34 und die Absaugeinrichtung 35.

Der Kamm 34 erstreckt sich über die gesamte Länge der Wanderdeckel, d.h. im wesentlichen über die gesamte Breite der Karde, senkrecht zu der Ebene der Fig. 1 gemessen.

Die Ketten und daher auch die von diesen getragenen Deckel 28 sind an der unteren Umlenkstelle so geführt, daß sie entlang einer teilkreisförmigen Bahn 36 laufen, dessen Krümmungszentrum bei 37 liegt. Während dieser Bewegung werden die einzelnen Deckel so geführt, daß sie stets senkrecht zu der Krümmungsbahn 36 stehen, was durch die strichpunktierten Linien 38 schematisch angedeutet ist. Die genaue Ausbildung der Führungsbahn ist im Stand der Technik ausreichend bekannt und braucht hier nicht im Detail erläutert zu werden. Es ist jedoch klar, daß die einzelnen Deckel so angebracht sind, daß ihre Längsdrehachsen 39 gleichachsig mit den Schwenkbolzen 41 zwischen den einzelnen Kettengliedern 42 liegen.

An der Umlenkstelle befindet sich koaxial zu dem Krümmungszentrum 37 ein längliches Saugrohr 43, das sich über die gesamte Breite der Karde erstreckt und an der einen Stirnseite der Karde, nämlich der Stirnseite, die unter der Zeichenebene der Fig. 1 liegt, an einem Flansch 44 endet, was eine Verbindung zu einer nicht dargestellten Saugquelle ermöglicht. Das andere Ende des Saugrohres ist vorzugsweise geschlossen. Über die gesamte Länge des Saugrohrs erstreckt sich der die Saugöffnung bildende Saugschlitz 45. Das Saugrohr selbst ist durch zwei Blechteile 46 und 47 gebildet, wobei das Teil 46 sowohl ein tafelartiges Führungsteil 48 als auch ein Teil 49 der Wandung des Saugrohrs bildet, wobei die beiden Teile 48 und 49 an einem haarklammerartig gebogenen Bereich 50 ineinander übergehen. Der zweite Teil 47 des Saugrohres 34 bildet den Rest der Wandung des Saugrohres und geht an der Unterkante des Saugschlitzes 45 in einen in das Saugrohrinnere ragende, den Zuführkanal bildenden Steg 52 über, welcher tangential in das Saugrohr 43 mündet.

Bei Inbetriebnahme der Saugquelle entsteht daher durch den Saugschlitz 45 eine tangentiale Luftströmung (Pfeil 54) in das Innere des Saugrohres hinein, wobei insgesamt eine sich helixförmig um die Mittellängsachse 37 des Saugrohrs 37 laufende Strömung entsteht. Etwaige von den Wanderdeckeln bzw. den Längsrippen 55 der Wanderdeckel herabfallende Schmutzteile, Staub oder Fasern werden von dieser Luftströmung 54 erfaßt und in das Saugrohr hineintransportiert. Sie bleiben aufgrund der helixförmigen Anordnung in der sich bewegenden Luftmasse suspendiert und fallen nicht aus. Sie werden daher wirksam aus dem Saugrohrinneren entfernt. Sollten nach dem Vorbeilaufen am Saugschlitz weitere Schmutzteile, Staub oder Fasern von den Wanderdeckeln herabfallen, weil sie z.B. durch die Einwirkung des Kamms 34 gelockert werden, so werden diese nach der oberen 56 Kante des tafelartigen Führungsteils 48 wieder nach unten fallen, wie mit dem Pfeil 57 dargestellt ist, so daß sie wieder von den unteren Deckeln erfaßt und mit diesen bis in den Bereich der Saugöffnung 45 hochtransportiert werden.

Die Fig. 3 zeigt auf schematische Weise, wie der äußere, dem Wanderdeckel zugewandte Bereich des Saugrohrs mit einem nachgiebigen Polsterstoff 60 belegt sein kann, in den die gerundeten Längskanten der Rippen 55 geringfügig eindringen, womit ein wirksamer Transport der Schmutzteilchen bzw. Fasern zu der Saugöffnung 45 erreicht wird. Zugleich dichtet der Polsterstoff gegen die Längsrippen der Wanderdeckel ab, so daß nicht zu viel Falschluft in den Zuführkanal 53 angesaugt wird.

Die Fig. 4 zeigt eine ähnliche Anordnung, bei der jedoch biegsame Dichtlippen 61, beispielsweise aus Neopren, an den Vorlaufseiten der Rippen der Kardendeckel befestigt sind und entlang der äußeren Wandung des Saugrohrs 43 streifen. Es könnte auch anstelle der Dichtlippen 61, beidseits der Saugöffnung 45 je eine Dichtlippe 70 (gestrichelte Linie) vorgesehen werden, welche am Saugrohr 43 befestigt ist.

Die Fig. 5 zeigt eine abgewandelte Ausführungsform des Saugrohrs, bei der der Steg 52 mittels eines Scharniers 64 an der Unterkante des Saugschlitzes 45 über die gesamte Länge dieses Schlitzes befestigt ist, beispielsweise über ein Klavierband. Hierdurch ist eine Winkelverstellung des Steges 52 möglich (Doppelpfeil 68), welche Anpassung an die optimale Saugkonfiguration und in der gestrichelt dargestellten Stellung ein vollständiges Verschließen der Saugöffnung ermöglicht. Eine weitere Möglichkeit, die Öffnung zu verschließen, ist in der Fig. 6 dargestellt. Hier ist der Steg 52 an einem gebogenen Teil 65 befestigt, das verschiebbar (Doppelpfeil 69) am Wandbereich 66 des Saugrohres angebracht ist. Auch bei dieser Ausführungsform ist sowohl eine Drosselung der Saugöffnung als auch vollständiges Verschließen derselben möglich.

Schließlich soll erwähnt werden, daß der Saugschlitz in Draufsicht gesehen, beispielsweise entsprechend dem Pfeil 67 der Fig. 2, die Form eines langgestreckten Dreiecks haben kann mit der engsten Stelle im Bereich des Flansches 44, so daß die Saugleistung gleichmäßig über die gesamte Länge des Saugrohrs verteilt ist.

## Patentansprüche

1. Karde (11) mit einer Wanderdeckelanordnung (19), bei der im Betrieb die Wanderdeckel (28) in einer geschlossenen Schleife kontinuierlich umlaufen und nach Vorbeilaufen am Nadelbeschlag des Tambours (17) umgelenkt werden und an einer Reinigungsvorrichtung (34, 35) vorbeilaufen, wonach sie wieder umgelenkt werden und ihre Zusammenarbeit mit dem Tambour (17) wieder aufnehmen, dadurch gekennzeichnet, daß an der Umlenkstelle vom Tambour (17) zu der Reinigungsvorrichtung (34, 35) und/oder an der Umlenkstelle vor dem Tambour (17) eine eine Saugöffnung (45) aufweisende Saugeinrichtung (43) innerhalb der Schleife angeordnet ist und dort von den Deckeln (28) getragene und in den Innenraum der Schleife gelangende Fasern und Schmutzteilchen absaugt.

2. Karde (11) nach Anspruch 1, dadurch gekennzeichnet, daß die Saugeinrichtung ein sich zumindest im wesentlichen über die gesamte Breite der Karde (11), d.h. die Länge der Wanderdeckel (28) erstreckendes Saugrohr (43) mit einem ebenfalls sich über die Länge der Wanderdeckel erstrekkenden, die Saugöffnung bildenden Saugschlitz (45) ist und daß eine Saugquelle an einem Ende (44) des Saugrohrs (43) anschließbar ist.

3. Karde (11) nach Anspruch 2, dadurch gekennzeichnet, daß die den Saugschlitz (45) bildenden Wandteile (50, 52) des Saugrohrs (43) im Bereich des Saugschlitzes einen tangential in das einen zumindest im wesentlichen kreisförmigen Querschnitt aufweisende Saugrohr (43) mündenden Zuführkanal (43) bilden.

4. Karde (11) nach Anspruch 3, dadurch gekennzeichnet, daß die Wanderdeckel (28) durch entsprechende Führung entlang einer zumindest im wesentlichen teilkreisförmigen Bahn (36) an der Umlenkstelle laufen, deren Krümmungszentrum (37) mit der mittleren Längsachse des Saugrohrs (43) zusammenfällt.

5. Karde (11) nach Anspruch 4, dadurch gekennzeichnet, daß der äußere den Längsrippen (55) aufweisenden Rückseiten der Wanderdeckel (28) zugewandte Wandbereich des Saugrohrs (43) mit einem nachgiebigen Polsterstoff (60) belegt ist entlang welchem die innerhalb der Schleife gelegenen Endkanten der Rippen (55) während der Umlaufbewegung streifen.

6. Karde (11) nach Anspruch 5, dadurch gekennzeichnet, daß der Polsterstoff (60) beidseitig der Saugöffnung (45) vorgesehen ist.

7. Karde (11) nach einem der vorhergehenden Ansprüche, dadurch gekennzeichnet, daß nachgiebige Dichtlippen (61) an den Wanderdeckeln (28) angebracht werden, welche während der Umlaufbewegung der Wanderdeckel (28) entlang des äußeren, den Wanderdeckeln zugewandten Wandbereiches des Saugrohrs (43) streifen.

8. Karde (11) nach einem der vorhergehenden Ansprüche, dadurch gekennzeichnet, daß der Saugschlitz (45) in einer Winkellage angeordnet ist, die bei Anbringung des Saugrohrs (43) an der Umkehrstelle vor der Reinigungsvorrichtung (34, 35) und in Richtung der rechten Stirnseite der Karde (11) betrachtet etwa zwischen den 9.00 Uhr und 11.00 Uhr Stellungen liegt.

9. Karde (11) nach einem der vorhergehenden Ansprüche, dadurch gekennzeichnet, daß von der oberen Längskante des Saugschlitzes (45) ein tafelartiges Führungsteil (48) nach oben ragt, das zumindest im wesentlichen parallel zu der örtlichen Bewegungsbahn der Wanderdeckel (28) verläuft.

10. Karde (11) nach dem Anspruch 9, dadurch gekennzeichnet, daß das Saugrohr (43) hauptsächlich aus zwei Blechteilen (46, 47) zusammengesetzt ist, nämlich aus einem ersten Teil (46), welches das tafelartige Führungsteil (48) und ein Teil (49) der Wandung des Saugrohrs (43) bildet, wobei das Führungsteil (48) und das Wandungsteil (49) an einem haarklammerartigen Bereich (50) ineinander übergehen, und aus einem zweiten Teil (47) das den Rest der Wandung des Saugrohrs bildet und an der Unterkante des Saugschlitzes (45) in einen in das Saugrohrinnere ragende, den Zuführkanal (53) bildenden Steg (52) übergeht.

11. Karde (11) nach einem der vorhergehenden Ansprüche, dadurch gekennzeichnet, daß ein in das Saugrohrinnere ragende und den Züfuhrkanal (53) begrenzende Steg (52) an der Unterkante des Saugschlitzes (45) vorgesehen ist.

12. Karde (11) nach Anspruch 11, dadurch gekennzeichnet, daß der Steg (52) an der Unterkante des Saugschlitzes an diese angelenkt ist.

13. Karde (11) nach Anspruch 11, dadurch gekennzeichnet, daß der Steg an einem Trägerteil (65) montiert ist, das an einem der Unterkante des Saugschlitzes benachbarten Wandbereich (66) des Saugrohrs verschiebbar ist.

14. Karde (11) nach einem der vorhergehenden Ansprüche, dadurch gekennzeichnet, daß eine Einrichtung zum Verschließen und Einstellen der Saugöffnung vorgesehen ist.

## Claims

1. Card (11) with a revolving flat (19) in which the flats (28) continuously revolve in a close loop during the operation and the flats are deflected after passing the needle clothing of the main cylinder (17) and pass along a cleaning apparatus (34,35), whereupon they are deflected again and resume their cooperation with the main cylinder (17), characterized in that a suction device (43) comprising suction opening (45) is arranged within the loop at the deflection position of the main cylinder (17) to the cleaning apparatus (34,35) and/or at the deflection position before the main cylinder (17) and that the suction device (43) sucks off from there fibres or dirt particles which are carried by the revolving flats and which reach the inner chamber of the loop.

2. Card (11) as claimed in claim 1, characterized in that the suction device is a suction tube (43) extending at least substantially over the whole width of the card (11), i.e., the length of the revolving flats (28), with a suction port (45) forming the suction opening and also extending over the length of the revolving flat and that the suction source at the one end (44) of the suction tube (43) is connectable.

3. Card (11) as claimed in claim 2, characterized in that wall parts (50, 52) of the suction tube (43) which form the suction port (45) form in the zone of the suction port a feed duct (43) tangentially opening out into the suction tube (43) having a substantially circular cross section.

4. Card (11) as claimed in claim 3, characterized in that the flats (28) run along a path (36) near the deflection position which is at least substantially partially circular and whose centre of curvature (37) coincides with the central longitudinal axis of the suction tube (43).

5. Card (11) as claimed in claim 4, characterized in that the outer wall area of the suction tube (43) which shows towards the rear sides of the revolving flats (28) having longitudinal ribs (55) are covered with an elastic cushion material (60) along which the end edges of the ribs (55) lying within the loop graze during the revolving movement.

6. Card (11) as claimed in claim 5, characterized in that the cushion material (60) is provided on both sides of the suction opening (45).

7. Card (11) as claimed in one of the previous claims, characterized in that flexible sealing lips (61) are attached to the revolving flats which graze along the outer wall area of the suction tube (43) showing towards the revolving flat during the revolving movement of the flats (28).

8. Card (11) as claimed in one of the previous claims, characterized in that the suction port (45) is arranged at an angular position which lies approximately between the 9.00 and 11.00 positions when viewed in the direction of the right face side of the card (11) during the attachment of the suction tube (43) at the deflection position before the cleaning apparatus (34, 35).

9. Card (11) as claimed in one of the previous claims, characterized in that a board-like guiding member (48) projects upwardly from the upper longitudinal edge of the suction port (45), which member is at least substantially parallel to the local path of movement of the revolving flats (28).

10. Card (11) as claimed in claim 9, characterized in that the suction tube (43) is mainly composed of two sheet metal components (46, 47), namely a first part (46) forming the board-like guiding member (48) and a part (49) of the wall of the suction tube, whereby the board-like guiding member (48) and the wall part (49) converge into each other in a hairclip-like zone (50), and a second part (47) forming the remainder of the wall of the suction tube and converging into a bridge (52) at the lower edge of the suction port (45), which bridge projects into the interior of the suction tube and which forms the feed duct (53).

11. Card (11) as claimed in one of the previous claims, characterized in that a bridge (52) which projects into the interior the suction tube and which limits the feed duct (53) is provided at the lower edge of the suction port (45).

12. Card (11) as claimed in claim 11, characterized in that the bridge (52) is hinged to the lower edge of the suctin port.

13. Card (11) as claimed in claim 11, characterized in that the bridge is mounted on a carrier member (65) which is displaceably held in a wall area (66) adjacent to the lower edge of the suction port.

14. Card (11) as claimed in one of the previous claims, characterized in that a device is provided for closing or setting the suction opening.

## Revendications

1. Carde (11) avec un arrangement de chapeaux balladeurs (19) dans laquelle, pendant le fonctionnement, les chapeaux balladeurs (28) circulent continuellement dans une boucle fermée et qui, après avoir passé la zone du tambour (17) recouverte d'aiguilles, sont détournés et passent devant un dispositif de nettoyage (34, 35), après quoi ils sont à nouveau détournés et reprennent leur coopération avec le tambour (17),
caractérisée par le fait
qu'un dispositif d'aspiration (43) possédant une ouverture d'aspiration (45) est disposé à l'intérieur de la boucle, dans l'endroit de détournement d'avec le tambour (17) vers le dispositif de nettoyage (34, 35) et/ou dans l'endroit de détournement avant le tambour (17), et aspire, à cet endroit-là, les fibres et particules de saletés portées par les chapeaux (28) et pénétrant à l'intérieur de la boucle.

2. Carde (11) selon revendication 1,
caractérisée par le fait que
le dispositif d'aspiration est un tuyau d'aspiration (43) qui s'étend, au moins essentiellement, sur toute la largeur de la carde (11), c'est-à-dire sur la longueur des chapeaux balladeurs (28), avec une fente d'aspiration (45) formant l'ouverture d'aspiration qui s'étend également sur la longueur des chapeaux balladeurs, et qu'une source d'aspiration peut être raccordée à une extrémité (44) du tuyau d'aspiration (43).

3. Carde (11) selon revendication 2,
caractérisée par le fait que
les parties de paroi (50, 52) formant la fente d'aspiration (45) du'tuyau d'aspiration (43) forment, dans la zone de la fente d'aspiration, un canal d'alimentation (53) débouchant tangentiellement dans le tuyau d'aspiration (43) ayant, au moins essentiellement, une section de forme circulaire.

4. Carde (11) selon revendication 3,
caractérisée par le fait que,
dans l'endroit de détournement, les chapeaux balladeurs (28) circulent, à l'aide d'un guidage correspondant, le long d'un trajet (36) ayant, au moins essentiellement, une forme de partie de cercle dont le centre de courbure (37) coïncide avec l'axe longitudinal médian du tuyau d'aspiration (43).

5. Carde (11) selon revendication 4,
caractérisée par le fait que
la zone de paroi extérieure du tuyau d'aspiration (43), faisant face aux faces dorsales des chapeaux balladeurs (28) possédant des nervures longitudinales (55), est garnie d'une matière de rembourrure flexible (60) le long de laquelle les arêtes terminales des nervures (55) situées à l'intérieur de la boucle frottent pendant le mouvement de circulation.

6. Carde (11) selon revendication 5,
caractérisée par le fait que
la matière de rembourrure (60) est prévue des deux côtés de l'ouverture d'aspiration (45).

7. Carde (11) selon l'une des revendications précédentes,
caractérisée par le fait que
des lèvres d'étanchéïté flexibles (61) sont disposées sur les chapeaux balladeurs (28) qui, pendant le mouvement de circulation des chapeaux balladeurs (28), frottent le long de la zone de paroi extérieure du tuyau d'aspiration (43) faisant face aux chapeaux balladeurs.

8. Carde (11) selon l'une des revendications précédentes,
caractérisée par le fait que
la fente d'aspiration (45) est disposée dans une position angulaire qui, lors de la mise en place du tuyau d'aspiration (43) dans l'endroit de détournement avant le dispositif de nettoyage (34, 35), et vu en direction du côté frontal droit de la carde (11), est située dans la zone comprise entre 9.00 et 11.00 heures.

9. Carde (11) selon l'une des revendications précédentes,
caractérisée par le fait que,
depuis l'arête longitudinale supérieure de la fente d'aspiration (45), une partie de guidage (48) en forme de plateau s'avance vers le haut et s'étend, au moins essentiellement, d'une manière parallèle au trajet de déplacement local des chapeaux balladeurs (28).

10. Carde (11) selon revendication 9,
caractérisée par le fait que
le tuyau d'aspiration (43) est principalement constitué de deux parties de tôle (46, 47) rassemblées, c'est-à-dire d'une première partie (46) qui forme la partie de guidage (48) en forme de plateau et une partie (49) de la paroi du tuyau d'aspiration (43), et où la partie de guidage (48) et la partie de paroi (49) passent de l'une à l'autre par une zone en épingle à cheveux (50), et d'une deuxième partie (47) qui forme le reste de la paroi du tuyau d'aspiration et se transforme, à l'arête inférieure de la fente d'aspiration (45), en une barrette (52) qui pénètre à l'intérieur du tuyau d'aspiration pour former le canal d'alimentation (53).

11. Carde (11) selon l'une des revendications précédentes,
caractérisée par le fait
qu'une barrette (52) est prévue sur l'arête inférieure de la fente d'aspiration (45) qui pénètre à l'intérieur du tuyau d'aspiration et délimite le canal d'alimentation (53).

12. Carde (11) selon revendication 11,
caractérisée par le fait que
la barrette (52) est articulée sur l'arête inférieure de la fente d'aspiration.

13. Carde (11) selon revendication 11,
caractérisée par le fait que
la barrette est montée sur une partie porteuse (65) qui est déplaçable sur une partie de paroi (66) du tuyau d'aspiration, adjacente à l'arête inférieure de la fente d'aspiration.

14. Carde (11) selon l'une des revendications précédentes,
caractérisée par le fait
qu'un arrangement est prévu pour fermer et régler l'ouverture d'aspiration.
